# FASCICULE DE BREVET EUROPEEN

(11) **EP 1 228 937 B1**
(45) Date de publication et mention de la délivrance du brevet: **22.09.2004**
(21) Numéro de dépôt: 99941663.9
(22) Date de dépôt: 31.08.1999
(51) Int. Cl.: B61F 5/38, B61F 5/44

(54) **DISPOSITIF DE GUIDAGE DES AXES D'UN VEHICULE FERROVIAIRE**
VORRICHTUNG ZUR STEUERUNG DER ACHSEN EINES SCHIENENFAHRZEUGES
DEVICE FOR GUIDING THE AXLES OF A RAIL VEHICLE

(43) Date de publication de la demande: 07.08.2002
(73) Titulaire: Construcciones y Auxiliar de Ferrocarriles S.A. CAF., 20200 Beasain (Guipuzcoa) (ES); Metalocaucho, S.l., 20130 Urnieta (ES)
(72) Inventeur: GARCIA AMIGOT, Juan Felix, E-20240 Ordizia (ES); IPARRAGUIRRE AGUIRRE, Rafael, E-20130 Urnieta (ES); ESTEVEZ IRIZAR, Pedro, E-20120 Hernani (ES); ZUBILLAGA BRIZ, Mikel, E-20002 Donosti (ES); GIMENEZ ORTIZ, Germán, E-20018 Donosti (ES)
(74) Mandataire: Fernandez Guzman, Juan
(86) Numéro de dépôt international: PCT/ES1999/000281
(87) Numéro de publication internationale: WO 2001/015954

(56) Documents cités:
- EP-A- 0 221 667
- EP-A- 0 280 040
- EP-A- 0 765 791
- EP-A- 0 870 664
- WO-A-95/16597
- CH-A- 390 980
- DE-A- 3 123 858
- ES-A- 2 036 374
- US-A- 4 640 198
- US-A- 4 982 671
- US-A- 5 429 056

## Description

La présente invention se rapporte à la suspension primaire d'un véhicule ferroviaire, et aux dispositifs de réglage du positionnement par rapport au châssis du bogie des essieux montés.

### ETAT ANTERIEUR DE LA TECHNIQUE

La suspension d'un véhicule ferroviaire est installée sur le bogie et comprend deux étapes, primaire et secondaire, la suspension primaire étant raccordée entre les essieux et le châssis du bogie. L'étape de suspension primaire comprend deux types d'éléments:
- les ressorts et amortisseurs verticaux pour la répartition équilibrée de la charge verticale sur les roues d'un même bogie ;
- un dispositif de guidage qui agit sur un plan horizontal (X,Y) formé par les axes longitudinal (X) et transversal (Y) par rapport à la marche du véhicule et qui, en plus d'assurer la connexion entre le bogie et les essieux, a pour mission de guider les essieux sur la voie, de transmettre les efforts de traction et de freinage et de stabiliser la marche du véhicule.

Pour assurer la stabilité de marche du véhicule ferroviaire à grande vitesse, il convient de disposer d'un dispositif de guidage ou d'articulation ayant des valeurs élevées de rigidité longitudinale et de rigidité transversale par rapport au sens de la marche, d'autant plus que la vitesse de circulation est grande. D'autre part, lorsque le véhicule circule dans un virage, pendant la prise de courbes, il faut un dispositif de guidage ayant une faible valeur de rigidité, en particulier pour la rigidité longitudinale, pour que les essieux soient libres de se guider correctement et pour qu'ils puissent adopter une position radiale. Les meilleures caractéristiques concernant la rigidité longitudinale et transversale des dispositifs de guidage connus, sont obtenues en utilisant conjointement des éléments en élastomère et en métal. Les valeurs de rigidité requises dans une direction ou dans plusieurs à la fois sont obtenues en fonction de la forme géométrique du dispositif et de la distribution des parties en élastomère et en métal sur le dispositif. Les valeurs de rigidité sont généralement préétablies selon la conception du bogie et on peut donc s'attendre à ce que même si une bonne stabilité de marche est garantie, le comportement en courbe ne sera pas optimal et vice versa.

On doit exiger à un dispositif de guidage des essieux d'un véhicule ferroviaire une rigidité longitudinale variable permettant d'acquérir la valeur optimale dans n'importe quelle condition de marche et en fonction de la fréquence de l'excitation à laquelle elle est soumise : aux mouvements de basse fréquence tels que ceux générés lorsque l'essieu cherche à se placer dans une position radiale à la courbe, le guidage doit répondre par un module à faible rigidité ; et en cas de mouvements à haute fréquence tels que ceux générés sur l'essieu lorsqu'il circule à grande vitesse, le guidage doit présenter un module à haute rigidité. Mais la caractéristique de rigidité variable ainsi déterminée des dispositifs connus est quasi indépendante de la fréquence des excitations auxquelles le bogie est soumis. On connaît des applications dans lesquelles le guidage des essieux fonctionne avec deux valeurs de rigidité, l'une basse sans son activation et l'autre élevée quand il s'active lorsque le véhicule circule à des vitesses supérieures à une valeur limite préétablie. Un exemple de ce type de guidage est divulgué dans la publication EP-A-360783.

Pour obtenir un dispositif de guidage dont la rigidité longitudinale est à la fois sensible à la vitesse du véhicule et à la fréquence de l'excitation, on connaît l'utilisation d'articulations fabriquées en forme de douille cylindrique pourvue de deux chambres internes en matériau élastomère remplies d'un fluide hydraulique. Un exemple de ce type d'articulation à rigidité variable est celui divulgué dans EP-A-360783 mais cette articulation est raccordée en position verticale à l'intérieur du ressort vertical de la suspension primaire de l'essieu monté. Bien que cette articulation connue est à rigidité variable, comme elle est accouplée au ressort vertical, elle ne peut amortir à elle seule les vibrations dans les directions longitudinale et transversale et doit donc être montée avec une douille supplémentaire pourvue d'une surface coulissante pour le découplage des mouvements de la suspension verticale. Mais l'utilisation d'un raccordement avec les surfaces coulissantes des articulations sur la suspension provoque, soit des jeux nuisant à la stabilité de la marche à grande vitesse, soit le bombage de ses pièces endommageant la douille de l'articulation. L'articulation du document susmentionné constitue une articulation à contrôle « passif » à rigidité variable mais n'amortit pas les vibrations d'une façon efficace puisque son fonctionnement dépend de l'état des surfaces coulissantes. De plus, ses chambres de fluide sont hermétiques sans alimentation extérieure de fluide.

Pendant la circulation du véhicule en courbe, il faut une articulation à contrôle «actif» pour orienter les essieux dans une position radiale, à savoir chacun d'eux doit rester perpendiculaire à la tangente respective de l'arc de la courbe. Un exemple d'articulation pour un système de contrôle «actif» est l'un de ceux divulgués dans EP-A-870664 qui possède une douille cylindrique raccordée en disposition horizontale entre la boite d'essieux et le châssis du bogie. L'articulation connue est construite en forme de douille pourvue d'une tige centrale de guidage et de deux chambres internes remplies d'un fluide, chacune d'elles possédant un conduit individuel externe pour l'alimentation et l'extraction réciproque du fluide depuis une soupape de distribution extérieure, en fonction du temps. L'articulation «active» citée travaille comme un vérin ou cylindre hydraulique du système de contrôle pour le guidage ou réglage automatique des essieux du bogie dans les virages.

### EXPOSE DE L'INVENTION

L'objet de la présente invention est de fournir un dispositif de guidage du bogie d'un véhicule ferroviaire, comprenant une articulation élastique pour le contrôle passif et le contrôle actif de la suspension du bogie, qui est raccordée en disposition horizontale entre la boite d'essieux et le châssis du bogie, comme défini dans la revendication 1.

Un avantage du dispositif de guidage conformément à l'invention est qu'il parvient à conjuguer dans la suspension du bogie les effets propres à un cylindre hydraulique et à un ressort élastique. La suspension primaire d'un bogie basé sur l'articulation proposée procure un comportement du véhicule optimal lorsqu'il prend un virage et lorsqu'il circule en ligne droite.

L'articulation comprend une douille cylindrique en métal raccordée horizontalement à la boite d'essieux et une tige de l'articulation traversant la douille qui est raccordée au châssis du bogie. La douille est pourvue de deux cavités étanches formant deux chambres remplies d'un fluide hydraulique, disposées symétriquement des deux côtés de la tige de l'articulation dans le sens longitudinal de la marche. Ainsi, la tige peut se déplacer avec le châssis du bogie dans le sens diamétral de la douille, à savoir le sens longitudinal de la marche. Ces deux cavités de fluide de l'articulation sont en communication par un conduit interne étroit, où le passage du fluide d'une chambre à l'autre est dynamiquement dépendant de la fréquence de l'excitation.

L'articulation élastique hydraulique est conçue pour être montée sur la boite d'essieux articulée de l'essieu monté sans besoin d'éléments coulissants entre eux, et donc sans éléments de frottement, en évitant ainsi tout jeu dans la stabilité de la marche du véhicule et le risque de se bomber et de provoquer ainsi la rupture de l'articulation.
L'articulation est sensible à la vitesse du véhicule et à la fréquence des mouvements ou excitation du bogie, en adaptant ses valeurs de rigidité longitudinale à la condition de la marche du véhicule, en ligne droite à grande vitesse ou quasi statique en courbe, et du fait de sa disposition horizontale par rapport au bogie, elle est découplée de son mouvement vertical et agit uniquement dans les deux axes du plan horizontal (X,Y) en procurant en plus un effet combiné de rigidité et d'amortissement des vibrations dans la direction longitudinale.

L'articulation procure un guidage de l'essieu suivant un module de rigidité croissant avec l'augmentation de la fréquence de l'excitation. A savoir, l'articulation se conduit avec un module de rigidité supérieure pour des fréquences d'excitation élevées et présente un module de rigidité très faible pour des mouvements à basse fréquence. Grâce à la fabrication des parois en élastomère vulcanisées sur la tige de l'articulation et aux dimensions du conduit d'intercommunication des cavités, le passage du fluide d'une cavité à l'autre est contrôlé par la propre déformation des parois, laquelle est proportionnelle à la sollicitation longitudinale de l'articulation, et par le diamètre et la longueur du conduit d'intercommunication. A mesure que la fréquence de la sollicitation augmente, le passage du fluide d'une chambre à l'autre diminue et les parois élastiques des cavités offrent plus de résistance à la déformation, et par conséquent le module de rigidité de l'articulation s'accroît. Dans les mouvements à haute fréquence, les cavités de fluide cherchent à maintenir immobile la tige de l'articulation fixée au châssis du bogie, en donnant ainsi au dispositif une grande rigidité longitudinale.

L'articulation peut aussi être utilisée comme un élément élastique du système de guidage actif du bogie. Cette articulation procure une rigidité longitudinale au guidage de l'essieu et permet un déplacement longitudinal contrôlé de la tige de l'articulation par rapport à la douille fixée à la boite d'essieux. Ce dernier effet est obtenu en remplissant/vidangeant convenablement le fluide des deux chambres de l'articulation depuis l'extérieur. Pour son fonctionnement comme vérin, le remplissage/vidange des cavités est contrôlé par une soupape de distribution de fluide extérieur, à travers un conduit individuel de chaque cavité, en réponse à une unité de guidage des essieux.

### DESCRIPTION DES DESSINS

La figure 1 est une vue en coupe d'une articulation du dispositif de guidage conformément à l'invention.
La figure 2 est une vue en coupe de l'articulation de la figure 1 selon la ligne II-II.
La figure 3 montre l'articulation de la figure 2 en régime dynamique de travail. La tige de l'articulation a été déplacée par rapport à la douille extérieure en réduisant le volume d'une chambre et en augmentant celui de l'autre chambre.
Les figures 4 et 5 sont différentes vues montrant le raccordement au bogie d'un véhicule de l'articulation de la figure 1.
La figure 6 est une représentation schématisée du dispositif de guidage sur un bogie ayant deux essieux montés, doté d'articulations comme la figure 1.
La figure 7 est une représentation schématisée du dispositif de guidage de la figure 6 avec les deux essieux montés effectuant une rotation dans un virage.

### DESCRIPTION D'UNE REALISATION PREFERENTIELLE DE L'INVENTION

En ce qui concerne les figures 1-7, une réalisation du dispositif 1,8,9,10,12de guidage des essieux montés d'un véhicule ferroviaire, comprend plusieurs articulations 1 élastiques hydrauliques dont la structure est montrée sur les figures 1-3 et qui sont raccordées chacune en disposition horizontale entre le châssis 8 du bogie et une boite 9 d'essieux articulés 9 (figures 4-7).

En référence aux figures 1-5, la structure d'une articulation 1 de guidage comprend une douille 1a cylindrique avec une carcasse métallique 16 qui est fixée à une boite 9 d'essieux, et une tige 2 de l'articulation qui est raccordée sur une attache en forme de fourche 8 du châssis du bogie (Fig. 5) La tige 2 traverse une large ouverture 1b à chaque extrémité de la douille, laquelle permet un déplacement « x » excentrique de la tige 2 de l'articulation vers l'une ou l'autre paroi 16 de la douille 1a, lorsqu'elle suit les mouvements relatifs du châssis 8 dans la direction longitudinale X par rapport aux essieux montés 12 et aussi dans la direction transversale Y. Pour la suspension verticale Z, est monté sur le bogie un ressort 17 (fig. 4) disposé verticalement sur chaque boite d'essieux 9 et découplé du dispositif de guidage.

La douille la possède à l'intérieur deux cavités 5,6 remplies de fluide, formant deux chambres, une de chaque côté de la tige 2 par rapport au diamètre de la douille 1a, raccordées entre elles à travers un conduit interne 4, et le fluide hydraulique peut donc circuler d'une chambre à l'autre. Les cavités 5,6 ont été moulées et trempées dans un corps 3 élastomère et sont formées respectivement des parois 5a, 6a centrales vulcanisées autour de la tige 2 en contact avec elle. Les cavités 5,6 peuvent se déformer dans la direction X (fig. 3), en déplaçant ainsi la tige 2 par rapport à la carcasse 16 de la douille. Le déplacement «x» relatif entre la tige 2 et la douille la est notablement plus prononcé dans les mouvements du bogie 8 à basse fréquence d'excitation, une transmission effective du fluide se produisant d'une cavité 5 à l'autre cavité 6 ou vice versa, en fonction du signe du déplacement «x» de l'essieu 12 requis. Comme ces cavités 5,6 sont complètement remplies d'un fluide, le passage contrôlé de fluide d'une cavité 5,6 à l'autre à travers un conduit 4 étroit calibré confère à l'articulation 1 un effet amortisseur qui, en association avec celui fourni par les parois 5a,6a en élastomère déformables, fait que l'articulation acquiert un module de rigidité longitudinale adéquat qui sera pour les mouvements à haute fréquence un module de rigidité élevée et pour les mouvements quasi statiques ou à basse fréquence un module de faible rigidité.

A titre d'exemple de réalisation de l'articulation 1 où la tige 2 a un diamètre de 60 à 120 mm, le conduit 4 interne de communication entre les cavités 5 et 6 de fluide (fig. 1) est une perforation ayant un diamètre «Dp» de 0,5 à 6 mm, cette dernière étant réalisée sur la tige 2 en fonction de l'amortissement recherché par l'articulation 1 sur le plan horizontal X,Y. La longueur du conduit 4 perforé est « Lp » ' équivalant au diamètre de la tige 2. Pendant la vulcanisation du corps 3 élastomère, les parois 5a, 6a des cavités ont respectivement été dotées d'une ouverture 18,19 de raccordement avec chaque extrémité du conduit 4. Un tel conduit interne 4 d'intercommunication est avantageux sur un conduit externe de type tube ou tuyau rigide incorporé à la douille la de l'articulation, puisqu'il n'est pas exposé aux impacts, aux déformations ou aux frottements causés par des agents externes et ne requiert pas de raccordements par des jonctions responsables de fragilité et de pertes de fluide nuisant à la fiabilité.

Les figures 6 et 7 représentent un dispositif de guidage 1,8,9,10,12 avec quatre articulations 1 identiques opérant comme une articulation-vérin 10 pour le réglage automatique des deux essieux montés 12 en position radiale à la courbe. Chaque articulation 1 est raccordée à chaque boite d'essieux 9 d'un bogie à deux essieux montés 12. Dans un exemple de réalisation, chaque longeron 8 d'un bogie à deux essieux 12 comprend deux articulations-vérin 10 en série, alimentées en fluide hydraulique d'une façon contrôlée par une soupape 13 de distribution ou similaire commune, depuis une ligne d'alimentation hydraulique P (ligne de pression), T (retour au réservoir). Chacune des cavités 5,6 possède respectivement un conduit 7 d'alimentation depuis la soupape 13, réalisé suivant une perforation axiale à l'intérieur de la tige 2 et qui est raccordée à une ouverture 20, 21 correspondante sur les parois 5a, 6a des cavités. Le conduit 7 d'alimentation de chaque cavité 5,6 est également utilisé initialement pour le remplissage des cavités 5,6 en fluide.

L'articulation-vérin 1 se conduit à la fois comme un cylindre hydraulique 10 et comme un ressort élastique 11, 15 à rigidité longitudinale 15 et rigidité transversale 11. En cas de défaillance du système de guidage actif, telle que la perte totale ou partielle du fluide hydraulique du dispositif, l'articulation 1 fonctionne comme un ressort à rigidité Kx1 dans le sens longitudinal et Ky1 dans le sens transversal.

Lorsque l'articulation 1 se conduit comme un cylindre hydraulique 10 (fig. 6-7), le dispositif de guidage alimenté par deux soupapes de distribution 13 assure un tel déplacement relatif «d» entre la boite d'essieux 9 et le châssis 8 que les essieux 12 se positionnent dans le sens radial à la courbe. Si l'on désigne par R le rayon de la courbe de la voie, par S un demi-empattement du châssis du bogie 8 - dans la direction longitudinal X - et par Lk1 la demi-distance entre les articulations-vérins 10 dans la direction transversal Y, les déplacements relatifs «d» effectués par chaque articulation sont$\text{d = S/R.Lk1}$ où «d» représente le déplacement relatif individuel de chaque articulation 1, de signe + (allongement) sur celles du longeron de bogie 8 extérieur a la courbe et de signe-(raccourcissement) sur celles du longeron du bogie 8 intérieur a la courbe. Ce type de contrôle du dispositif de guidage est appelé «contrôle par déplacements». L'action des dispositifs de guidage au moyen d'un «contrôle de force» est également possible, où les articulations-vérin 10 exercent, chacune, une force «f» entre la douille la et sa tige 2 sur chaque articulation individuelle 1, les forces exercées pendant la circulation en courbe étant$\text{f = S/R. Lk1. Kx1. K,}$ où la force «f» a un signe + lorsqu'elle est de compression et l'articulation cherche à, s'allonger et un signe-lorsqu'elle est de traction, l'articulation cherche à se comprimer, «Kx1» la valeur de rigidité longitudinale 15 et «K» un facteur de proportionnalité proche de l'unité, dépendant de la vitesse, de l'accélération latérale non compensée et du rayon R de la courbe.

## Revendications

1. Dispositif de guidage des essieux d'un bogie d'un véhicule ferroviaire, comprenant au moins une articulation (1) du type élastique hydraulique raccordée selon un axe horizontal (plan X, Y) entre une boite (9) d'essieux de chaque essieu monté (12) et le châssis (8) du bogie, l'articulation (1) étant actionnée par un contrôle actif de la suspension primaire du bogie pour le positionnement radial des essieux (12) relatif à une courbe (R) de la voie et agissant comme un cylindre hydraulique (10), l'articulation (1) comprenant une douille (1a) cylindrique contenant un corps (3) en élastomère et présentant deux cavités (5, 6) remplies d'un fluide hydraulique, le corps (3) entourant une tige (2) centrale raccordée au châssis du bogie (8), les cavités (5,6) étant alimentées en fluide à travers un conduit (7) respectif interne de l'articulation (1) depuis une source extérieure (13,P,T) de distribution, pour le déplacement de la tige (2) dans la direction X longitudinal de la marche, vers un côté ou l'autre diamétralement opposé de la douille (1a), **caractérisé en ce que** l'articulation (1, 10) présente entre les deux cavités (5, 6) un conduit (4) intermèdiaire pour la transmission contrôlée du fluide entre elles, les déplacements longitudinaux (X) relatifs de la tige (2) par rapport à l'articulation produisant la deformation des cavités (5, 6), le passage contrôlé du fluide de l'une à l'autre ayant lieu par le conduit (4) intermèdiaire, de manière à procurer un effet amortisseur des mouvements dans la direction longitudinale (X) du bogie et à obtenir l'adaptation des valeurs de rigidité (11,15) de la suspension du bogie (8) correspondant aux deux conditions de marche du véhicule, sur voie droite et en courbe, en fonction de la fréquence de l'excitation.

2. Dispositif de guidage des essieux d'un bogie selon la revendication 1 où les cavités (5,6) en élastomère sont construites par vulcanisation avec une paroi (5a,6a) autour de la tige (2) en contact avec elle, cette paroi (5a, 5b) pouvant se déformer par l'intermédiaire de la variation de la pression du fluide à l'intérieur de la cavité (5,6).

3. Dispositif de guidage des essieux d'un bogie selon la revendication 1, où le conduit (4) interne de transmission contrôlée du fluide entre les deux cavités (5,6) d'une articulation (1) comprend un trou (4) perforé à travers la tige (2) de l'articulation, ayant un diamètre (Dp) calibré et une longueur (Lp) préétablie, en fonction de l'amortissement recherché pour le mouvement longitudinal (X).

4. Dispositif de guidage des essieux d'un bogie selon quelconque des revendications précédentes où le conduit (4) interne de transmission du fluide entre les deux cavités (5,6) d'une articulation a un diamètre (Dp) de 0,5-6 mm et une longueur (Lp) de 60-120 mm.

5. Dispositif de guidage des essieux d'un bogie selon la revendication 1 où ces conduits (7) d'alimentation en fluide extérieur de chaque cavité (5,6) d'une articulation comprennent une perforation (7) usinée axialement à travers la tige (2) de l'articulation.

## Patentansprüche

1. Vorrichtung für die Führung der Achsen des Drehgestells eines Schienenfahrzeugs, welche zumindest ein elastischhydraulisches Antriebsgelenk (1), das gemäss einer horizontalen Achse (Ebene X,Y) zwischen einem Gehäuse (9) jeder montierten Achse (12) und dem Drehgestellrahmen (8) angeschlossen, und das Antriebsgelenks (1) durch eine aktive Steuerung des primären Untergestells des Drehgestells (8) für die radiale Ausrichtung der Achsen (12) zu einer Kurve (R) des Gleises gesteuert wird und als Hydraulikzylinder (10) wirkt, sowie eine zylinderförmige Fluidbuchse (1a) umfasst, der einen Elastomerkörper (3) und zwei mit einer Hydraulikflüssigkeit gefüllte Hohlräume (5, 6) enthält, sowie das Antriebsgelenk (1) eine mit dem Drehgestellrahmen (8) verbundene zentrale Welle (2) umgibt, wobei die Hohlräume (5, 6) jeweils über eine interne Leitung (7) des Gelenks von einer äusseren Verteilerquelle her (13, P, T) versorgt werden, um die Welle (2) in Längsrichtung X der Fahrt zu einer Seite oder zur gegenüberliegenden Seite der Fluidbuchse (1a) zu verschieben, **dadurch gekennzeichnet, dass** das Antriebsgelenk (1, 10) zwischen den Hohlräumen (5, 6) eine Zwischenleitung (4) bestimmten Querschnitts für die gesteuerte Übertragung der Flüssigkeit besitzt und die Längsverschiebungen (X) der Welle (2) zum Gelenk die Verformung der Hohlräume (5, 6) bewirkt, der gesteuerte Durchfluss der Flüssigkeit von einem zum anderen über eine Zwischenleitung (4) in der Weise erfolgt, dass eine die Bewegungen in Längsrichtung (X) des Drehgestells abdämpfende Wirkung hervorgerufen und eine Anpassung der Steifigkeitswerte (11, 15) der Federung des Drehgestells (8) in beiden Durchfahrtssituationen des Fahrzeugs auf gerader Strecke und in Kurven in Funktion von der Erregungsfrequenz erzielt wird.

2. Vorrichtung für die Führung der Achsen des Drehgestells eines Schienenfahrzeugs nach Anspruch 1, wobei die Hohlräume (5, 6) aus Elastomer durch Vulkanisierung mit einer die Welle (2) umgebenden und mit dieser in Berührung stehenden Wand (5a, 6a) hergestellt werden und diese Wand (5a, 5b) durch Veränderung des Flüssigkeitsdrucks im Innern des Hohlraums (5, 6) verformt werden kann.

3. Vorrichtung für die Führung der Achsen des Drehgestells eines Schienenfahrzeugs nach Anspruch 1, wobei die interne Leitung (4) für die gesteuerte Übertragung der Flüssigkeit zwischen den beiden Hohlräumen (5, 6) eines Gelenks (1) eine Bohröffnung (4) mit geeichtem Durchmesser (Dp) und in Abhängigkeit von der für die Längsbewegung (X) beabsichtigten Federung vorbestimmter Länge (Lp) durch die Gelenkwelle (2) umfasst.

4. Vorrichtung für die Führung der Achsen des Drehgestells eines Schienenfahrzeugs nach einem der vorstehenden Ansprüche, wobei die interne Leitung (4) für die Übertragung der Flüssigkeit zwischen den beiden Hohlräumen (5, 6) des Gelenks einen Durchmesser (Dp) von 0,5 - 6 mm und eine Länge (Lp) von 60 - 120 mm hat.

5. Vorrichtung für die Führung der Achsen des Drehgestells eines Schienenfahrzeugs nach Anspruch 1, wobei diese Leitungen (7) für die Zufuhr der Flüssigkeit von aussen her zu den Hohlräumen (5, 6) eines Gelenks eine über die Welle (2) des Gelenks axial eingearbeitete Öffnung (7) umfassen.

## Claims

1. Device for guiding the axles of a rail vehicle bogie, comprising at least one articulation-actuator (1) of the elastic-hydraulic type connected according to a horizontal axis (plane X,Y) between an axle-box (9) of each mounted axle (12) and the bogie frame (8), the articulation (1) being operated by an active control of the primary suspension of bogie (8) for the radial positioning of the axles (12) relative to a curve (R) in the track and acting as a hydraulic cylinder (10), the articulation-actuator (1) comprising a cylindrical bushing (1a) containing an elastomer body (3) which provide two cavities (5,6) filled with hydraulic fluid, the body (3) encircling a central stem (2) connected to the frame of the bogie (8), the cavities (5,6) being supplied by way of a respective internal conduit (7) from an external distribution source (13,P,T) for displacement of the stem (2) in the longitudinal direction X of travel either to one side or to the diametrically opposing side of the bushing (1a), **characterised in that** the articulation (1,10) has an intermediate conduit (4) of a determinated cross section between the two cavities (5,6) for the controlled transmission of the fluid between them and the aforesaid longitudinal displacements (x) of the stem (2) relative to the articulation producing the deformation of the cavities (5,6), the controlled flow of the fluid from one to another taking place by way of the intermediate conduit (4) in such a way as to provide a damping effect on the movements of the bogie in the longitudinal direction (X) and to obtain the adjustment of the rigidity values (11,15) of the suspension of the bogie (8) corresponding to both running conditions of the vehicle on straight track and on curves in function of the excitation frequency.

2. Device for guiding the axles of a bogie according to claim 1, wherein said elastomer cavities (5,6) are made by vulcanizing with a wall (5a,6a) around the stem (2) in contact with it, said wall (5b,6b) being deformable by means of the variation in the pressure of the fluid inside the cavity (5,6).

3. Device for guiding the axles of a bogie according to claim 1, wherein said internal conduit (4) for the controlled transmission of fluid between both cavities (5,5) of an articulation-actuator (1), comprises a hole (4) drilled through the articulation stem (2), with a calibrated diameter (Dp) and a predetermined length (Lp) in function of the damping sought for the longitudinal movement (X).

4. Device for guiding the axles of a bogie according to any of the preceding claims, wherein said internal conduit (4) for the transmission of fluid between both cavities (5,6) of an articulation-actuator (1) has a diameter (Dp) of 0.5-6 mm and a length (Lp) of 60-120 mm.

5. Device for guiding the axles of a bogie according to claim 1, wherein said conduits (4) for the supply of external fluid to each cavity (5,6) of an articulation-actuator (1) comprise a hole (7) machined axially through the articulation-actuator stem (2).
